# EUROPÄISCHE PATENTSCHRIFT

(11) **EP 4 305 988 B1**
(45) Veröffentlichungstag und Bekanntmachung des Hinweises auf die Patenterteilung: **27.05.2026**
(21) Anmeldenummer: 23184658.5
(22) Anmeldetag: 11.07.2023
(51) Int. Cl.: A41D 13/05, A63B 71/12

(54) **VORRICHTUNG ZUM SCHUTZ EINES KÖRPERTEILS EINER PERSON VOR AUFPRALL UND STOSS, SCHUTZEINLAGE SOWIE VERFAHREN ZUM HERSTELLEN**
DEVICE FOR PROTECTING A BODY PART OF A PERSON AGAINST IMPACT AND IMPACT, PROTECTIVE INSERT AND METHOD FOR PRODUCING SAME
DISPOSITIF DE PROTECTION D'UNE PARTIE DU CORPS D'UNE PERSONNE CONTRE LES CHOCS, PIÈCE RAPPORTÉE DE PROTECTION ET PROCÉDÉ DE FABRICATION

(30) Priorität: 11.07.2022 DE 102022117197
(43) Veröffentlichungstag der Anmeldung: 17.01.2024
(73) Patentinhaber: Stunt Cloud Holding GmbH, 13597 Berlin (DE)
(72) Erfinder: Barger, Sandra Theresia, 10997 Berlin (DE)
(74) Vertreter: Bittner, Thomas L.

(56) Entgegenhaltungen:
- GB-A- 2 460 019
- US-A- 3 322 873
- US-A- 4 573 216
- US-B2- 9 314 068

## Beschreibung

Die Erfindung betrifft eine Vorrichtung zum Schutz eines Körperteils einer Person vor Aufprall, eine Schutzeinlage und Stoß sowie ein Verfahren zum Herstellen.

### Hintergrund

Derartige Schutzvorrichtungen werden beispielsweise von Personen bei Film- oder Fernsehaufnahmen als Körperschutz verwendet, wenn hierbei Actionszenen gedreht werden. Die Schutzvorrichtung wird im Bereich eines zu schützenden Körperteils von der Person am Körper getragen, beispielsweise zum Arm-, Bein- oder Gelenkschutz. Es ist bekannt, solche Schutzvorrichtungen mittels Riemen oder Klettband am Körper lösbar zu befestigen.

Das Dokument US 9,314,068 B2 beschreibt eine anpassbare Spitzenschuh-Einlage, welche zum Erreichen eines geeigneten Sitzes mittels eines formbaren Materials an den Fuß eines jeweiligen Tänzers angepasst wird, so dass Freiräume im Schuh ausgefüllt werden, damit das Gewicht in einer Spitzen-Stellung über einen größeren Anteil der Oberfläche des Vorfußes verteilt wird.

### Zusammenfassung

Aufgabe der Erfindung ist es, eine verbesserte Vorrichtung zum Schutz eines Körperteils einer Person vor Aufprall und Stoß sowie ein Verfahren zum Herstellen anzugeben, mit denen ein effizienter Körperschutz ausbildbar ist, der beim Aufprall oder Stoß entstehende Druckkräfte effizient aufnimmt, verteilt und dämpft und der beim Tragen am Körper möglichst wenig aufträgt.

Zur Lösung ist eine Vorrichtung zum Schutz eines Körperteils einer Person vor Aufprall und Stoß sowie eine flache Schutzeinlage für die Vorrichtung gemäß den unabhängigen Ansprüchen 1 und 10 geschaffen. Weiterhin ist nach dem nebengeordneten Anspruch 11 ein Verfahren zum Herstellen einer flachen Schutzeinlage für eine solche Vorrichtung geschaffen. Ausgestaltungen sind Gegenstand von abhängigen Unteransprüchen.

Bei der Schutzvorrichtung für ein Körperteil dient der Überzieher im Bereich des zu schützenden Körperteils dazu, die flache Schutzeinlage im Bereich des zu schützenden Körperteils anzuordnen und dort beim Tragen der Schutzvorrichtung zu fixieren, auch wenn sich die Person hierbei bewegt, beispielsweise beim Einsatz der Vorrichtung in Verbindung mit Film- oder Fernsehaufnahmen. Der Aufprall- und Stoßschutz ist mit Hilfe der flachen Schutzeinlage bereitgestellt, derart, dass Stoß- oder Aufprallkräfte effizient aufnimmt, verteilt und gedämpft werden. Auch ist so Reibung am Körper gemindert oder ganz unterbunden. Überzieher und flache Schutzeinlage tragen am Körper lediglich gering auf, sodass die Schutzvorrichtung von der Person insbesondere auch unter der Kleidung direkt am Körper getragen werden kann. Die Verwendung des bei Raumtemperatur additionsvernetzenden Silikonmaterials mit einer Härte Shore A im Bereich von etwa 2 bis etwa 75 ermöglicht es, einen einerseits stoß- und aufprallhemmenden Schutz am Körperteil bereitzustellen. Andererseits ist mit Hilfe der Verwendung des vorgesehenen Materials die Bereitstellung einer flachen Schutzeinlage ermöglicht, welche am Körper wenig aufträgt. Mittels Auswahl einer Shore-Härte A in dem vorgesehenen Bereich können je nach Anwendungsfall die Flexibilität und die gewünschte Dämpfungswirkung der flachen Schutzeinlage angepasst werden.

Die additionsvernetzenden Silikone weisen im Vergleich zu anderen Materialien, beispielsweise kondensationsvernetzenden Silikonmaterialien, ein verbessertes Schrumpfverhalten auf, dahingehend, dass beim Vernetzen eine geringe Schrumpfung stattfindet, beispielsweise lediglich in einem Bereich von etwa 0,05 bis etwas 0,2%. Auch verfügen die additionsvernetzenden Silikonmaterialien über eine gute Haltbarkeit. Nach dem Vernetzen ist das Silikonmaterial inert und reagiert nicht mehr mit anderen Stoffen. Dieses unterstützt eine gute Hautverträglichkeit der flachen Schutzeinlage, die am Körper getragen wird.

Die vorgeschlagenen additionsvernetzenden Silikonmaterialien vernetzen bei Raumtemperatur, die üblicherweise mit etwa 23 Grad Celsius angenommen wird. Bei der Vernetzung des Silikonmaterials können beispielsweise Temperaturen von etwa 23 bis etwa 30 Grad Celsius zur Anwendung kommen. Zum Einstellen einer gewünschten Härte Shore A kann das Silikonmaterial, wie an sich bekannt, unter Zugabe von Beimischungen angemischt werden, beispielsweise mit Zugabe von Härter und / oder Vernetzern in jeweils gewünschten Mischungsverhältnissen. In einer Ausgestaltung kann vorgesehen sein, dem Silikonmaterial eine Silikon-Farbe beizumischen, so dass farbig gestaltete Schutzeinlagen hergestellt werden können, zum Beispiel entsprechend einer Hautfarbe.

Der Überzieher kann zum Beispiel mit einer Funktionswäsche gebildet sein, beispielweise einem T-Shirt oder einer Unterhose.

Der Überzieher kann aus einem elastisch dehnbaren Material sein, derart, dass nach dem Überziehen der Überzieher mit der Schutzeinlage am zu schützenden Körperteil anliegt. Der Überzieher kann so beim Überziehen über das Körperteil gestreckt oder gedehnt werden, um sich dann wieder zusammenzuziehen, so dass der Überzieher mit der hierin eingelegten flachen Schutzeinlage eng am Körper anliegt, wie dies beispielsweise für Gummistrümpfe oder Gelenkmanschetten bekannt ist.

Die flache Schutzeinlage ist mit einem Schichtaufbau mit mehreren Schichten aus additionsvernetzendem Silikonmaterial gebildet, wobei der Schichtaufbau eine innenliegende Schicht mit dem anatomisch geformten Oberflächenabschnitt und eine außenliegende Schicht aufweist, mit der eine äußere Schutzoberfläche der flachen Schutzeinlage gebildet ist. Die Verwendung des Schichtaufbaus für die flache Schutzeinlage ermöglicht es, Schichten mit unterschiedlichen Eigenschaften in der Schutzeinlage zu kombinieren und so den Stoß- und Aufprallschutz, welcher mit der flachen Schutzeinlage bereitgestellt ist, in unterschiedlicher und anwendungsbedingt gewünschter Form bereitzustellen. Die Schichten des Schichtaufbaus können mit gleicher oder unterschiedlicher Schichtdicke ausgebildet sein. Es kann vorgesehen sein, dass die von einer ersten Schicht erfasste Fläche geringer ist, als die von einer zweiten Schicht des Schichtaufbaus erfassten Fläche. Alternativ kann die von den Schichten jeweils erfasste Schichtfläche im Wesentlichen gleich sein.

Die innenliegende Schicht kann aus additionsvernetzendem Silikonmaterial mit einer ersten Härte Shore A sein, und die außenliegende Schicht kann aus additionsvernetzendem Silikonmaterial mit einer zweiten Härte Shore A sein, welche größer als die erste Härte Shore A ist. Auf diese Weise ist es ermöglicht, bei der flachen Schutzeinlage innen, also dem Körperteil gegenüberliegend, eine weiche Schicht bereitzustellen, wohingegen außen auf der vom Körper abgewandten Seite der flachen Schutzeinlage eine härte Schicht ausgebildet ist, um einen optimierten Aufprall- und Stoßschutz bereitzustellen. Die weiche Schicht auf der Innenseite verbessert die Trageigenschaften für die Person und wirkt darüber hinaus beim Aufprall direkt am Körper dämpfend. Bei dieser oder anderen Ausführungsformen können die Schichten im Schichtaufbau der flachen Schutzeinlage aus denselben oder aus unterschiedlichen Silikonmaterialien bestehen, die miteinander verträglich sind, so dass beim übereinander Auftragen der unterschiedlichen Silikonmaterialien jeweils ein haftender Verbund der Schichten entsteht.

In dem Schichtaufbau kann zwischen der innenliegenden und der außenliegenden Schicht mindestens eine Zwischenschicht aus additionsvernetzendem Silikonmaterial angeordnet sein. Das Vorsehen einer oder mehrerer Zwischenschichten zwischen der innenliegenden und der außenliegenden Schicht erweitert die Ausgestaltungsmöglichkeiten für individuell angepassten flache Schutzeinlagen.

Die mindestens eine Zwischenschicht kann aus additionsvernetzendem Silikonmaterial mit einer dritten Härte Shore A sein, welche größer als die erste Härte Shore A ist. Bei diesem Ausführungsbeispiel weist die innenliegende, also körpernahe Schicht des Schichtaufbaus der flachen Schutzeinlage im Vergleich zur außenliegenden Schicht und der Zwischenschicht die geringste Härte Shore A auf.

Der Schichtaufbau kann von der innenliegenden zu der außenliegenden Schicht mit einem Härte Shore A-Gradienten gebildet sein, derart, dass die dritte Härte Shore A kleiner als die zweite Härte Shore A ist. Bei dieser Ausgestaltung nimmt die Härte Shore A beginnend bei der innenliegenden Schicht Schicht für Schicht zur außenliegenden Schicht hin zu, so dass über den Schichtaufbau ein Härte-Gradient ausbildbar ist.

In dem Schichtaufbau kann neben der innenliegenden Schicht wenigstens eine weitere Schicht eine zur Ausbildung des anatomisch geformten Oberflächenabschnitts der flachen Schutzeinlage beitragende räumliche Schichtstrukturierung aufweisen. Auf der Innenseite, die dem Körperteil gegenüberliegt, ist die flache Schutzeinlage mit dem anatomisch geformten Oberflächenabschnitt gebildet. Bei dieser Ausführungsform ist vorgesehen, dass nicht nur die innenliegende Schicht, sondern wenigstens eine weitere Schicht, die außenseitig auf die innenliegende Schicht folgt, mit einer räumlichen Schichtstruktur (dreidimensionale Struktur) gebildet ist, die jeweils zur anatomischen Ausbildung des Oberflächenabschnitts beiträgt. Wenn die Vorrichtung an dem zu schützenden Körperteil mit Hilfe des Überziehers angeordnet ist, kann dann ein mindestens zweischichtiger Schichtaufbau anatomisch angeformt am Körperteil anliegen.

Der anatomisch geformte Oberflächenabschnitt der flachen Schutzeinlage kann an ein zu schützendes Körperteil aus der folgenden Gruppe angepasst sein: Arm, Bein, Gelenk, Schulter, Hüfte, Bauch, Brust und Rücken. Ergänzend oder alternativ kann der anatomisch geformte Oberflächenabschnitt der flachen Schutzeinlage an ein zu schützendes Körperteil aus der folgenden Gruppe angepasst sein: Ellbogen, Knie, Schienbein, Unterarm, Wirbelsäule, Becken, Rippen, Schulter, Schulterblatt, Schlüsselbein, Schambereich/Innenschenkel, Steißbein, Gesäß(knochen) und Fußknöchel. Dass der anatomisch geformte Oberflächenabschnitt der flachen Schutzeinlage an ein zu schützendes Körperteil frei von der Fußsohle angepasst ist, heißt insbesondere, dass der anatomisch geformte Oberflächenabschnitt der flachen Schutzeinlage an ein zu schützendes Körperteil mit Ausnahme der Fußsohle angepasst ist.

Der Überzieher kann eine Aufnahmetasche aufweisen, und die flachen Schutzeinlage kann dann zumindest teilweise in der Aufnahmetasche angeordnet sein. Auf diese Weise wird eine gewünschte lokale Positionierung der Schutzeinlage am zu schützenden Körperteil unterstützt.

Die vorangehend im Zusammenhang mit der Vorrichtung zum Schutz eines Körperteils einer Person beschriebenen Ausgestaltungen können in Verbindung mit der flachen Schutzeinlage und / oder dem Verfahren zum Herstellen der flachen Schutzeinlage entsprechend vorgesehen sein.

Beim Herstellen der flachen Schutzeinlage kann vorgesehen sein, dass zunächst von dem zu schützenden Körperteil eine Abformung hergestellt wird, beispielsweise mittels eines Abdrucksilikonmaterials, Alginat oder Gipsbinden. Unter Verwendung der Abformung kann dann eine Positivform erzeugt werden, beispielsweise in Gips. Auf die Positivform kann ein Material aufmodelliert werden, zum Beispiel Plastilin. Dieser Aufbau bestimmt dann Dicke, Größe und die ggf. anatomische Form der flachen Schutzeinlage.

Sodann kann ein Formenbau vorgesehen sein. Hierbei kann eine Umrandung hergestellt werden, zum Beispiel manuell aus Tonplatten oder vorgefertigter Rahmen aus Holz, so dass ein erneuerter Guss, zum Beispiel Gips oder Silikon, möglich ist, aus dem dann die fertige Negativform hervorgeht. Die Plastiline wird entfernt, und das Positiv wird mit dem Negativ zusammengesetzt (geschlossene Form). Der hierdurch gebildete Hohlraum entspricht der späteren flachen Schutzeinlage.

In einer anderen Ausgestaltung wird eine offene Form verwendet. Hierbei wird nur ein Teil einer Form verwendet. Grundlage ist wieder eine Modellage, diesmal auf einer glatten, geraden Fläche. Dazu wird eine Umrandung angebracht und diese ausgegossen mit den oben genannten Materialien und / oder silikonverträglichem Kunststoff. Nach Entfernung der Plastiline ist die Negativform bereit für den Guss der Schutzeinlage.

Die jeweils fertige Form wird verwendet, um das gießfähige bei Raumtemperatur additionsvernetzende Silikonmaterial mit der gewünschten Härte Shore A hierauf aufzutragen, um nach dem Trocknen und Entformen die flache Schutzeinlage bereitzustellen.

Ein Unterschied liegt in der Form der gewünschten Oberfläche. Die geschlossene Form kann mit einer Wölbung gegossen werden, die offene Form ist regelmäßig einseitig gerade. Je nach Materialwahl der Form und des Silikonkautschuks kann wahlweise ein Trennmittel eingebracht werden. Die Formen werden nach jeder Benutzung gereinigt.

Bei dem Herstellungsverfahren wird an der Form ein Schichtaufbau mit mehreren Schichten aus additionsvernetzendem Silikonmaterial hergestellt, indem gießfähiges Silikonmaterial nach und nach mehrfach aufgetragen wird, wobei der Schichtaufbau eine innenliegende Schicht mit dem anatomisch geformten Oberflächenabschnitt und eine außenliegende Schicht aufweist, mit der eine äußere Schutzoberfläche der flachen Schutzeinlage gebildet ist.

Das gießfähige Silikonmaterial kann gemäß einer der folgenden Verfahrensgestaltungen entsprechend aufgetragen werden: Auftragen des gießfähigen Silikonmaterials auf einer freiliegenden Oberfläche der Form, welche den anatomisch geformten Oberflächenabschnitt umfasst; und Einbringen des gießfähigen Silikonmaterials in einem Hohlraum der Form, bei dem der anatomisch geformte Oberflächenabschnitt einem Abschnitt einer den Hohlraum umgebenden Wandung bildet. In einer Ausgestaltung wird das gießfähige Silikonmaterial in einem Hohlraum eingebracht. Bei einer anderen Ausgestaltung ist die strukturierte Oberfläche, auf der das gießfähige Silikonmaterial aufgetragen wird, freiliegend, so dass das Silikonmaterial hier nicht in einen Hohlraum eingegossen wird. Es können ein oder mehrere Schichten des Silikonmaterials aufgetragen werden, wahlweise mit unterschiedlichen Schichteigenschaften, insbesondere hinsichtlich der Härte Shore A.

Die flache Schutzeinlage kann zumindest auf der dem zu schützenden Körperteil zugewandten Seite teilweise oder vollständig mit einer haftenden Oberfläche ausgeführt sein, so dass die anatomisch geformte Oberfläche am zu schützenden Körperteil haftend angeordnet werden kann. Die Haftwirkung kann zum Beispiel bereitgestellt sein, indem Silikonmaterial eine entsprechende Härte Shore A (Weichheit) vorgesehen ist, so dass eine, aufgrund des verwendeten Silikonmaterials bereitgestellte, selbsthaftende Ausführung gebildet ist. Alternativ oder ergänzend kann ein Haftmittel aufgetragen sein.

Alternativ oder ergänzend kann bei der flachen Schutzeinlage auf von dem zu schützenden Körperteil abgewandten Seite eine Oberfläche vorgesehen sein, die teilweise oder vollständig haftend ist. Auf diese Weise ist es ermöglicht, eine mehrteilige flache Schutzeinlage auszubilden, bei der Oberflächen von flachen Teilschutzeinlagen aneinander haften, um die flache Schutzeinlage auszubilden. Die haftende Oberfläche kann hierbei auf einer oder auf beiden der aneinander haftenden Seiten ausgebildet sein.

### Beschreibung von Ausführungsbeispielen

Im Folgenden werden weitere Ausführungsbeispiele unter Bezugnahme auf Figuren einer Zeichnung erläutert. Hierbei zeigen:
- Fig. 1: eine schematische Schnittdarstellung einer Form zum Herstellen einer flachen Schutzeinlage, bei der gießfähiges Silikonmaterial auf einer freiliegenden Oberfläche der Form aufgetragen wird;
- Fig. 2: eine schematische Schnittdarstellung einer Form mit einem Hohlraum, bei der gießfähiges Silikonmaterial zum Herstellen einer flachen Schutzeinlage in dem Hohlraum eingebracht wird;
- Fig. 3: eine schematische Darstellung einer Person mit Vorrichtungen zum Körperschutz an Gliedmaßen;
- Fig. 4: eine schematische Darstellung einer Person mit Vorrichtungen zum Körperschutz am Oberkörper;
- Fig. 5: eine schematische Darstellung einer Person mit Vorrichtungen zum Körperschutz im Hüftbereich und
- Fig. 6: eine schematische Darstellung einer Person mit Vorrichtungen zum Körperschutz im Rückenbereich.

Fig. 1 und 2 zeigen unterschiedliche Formen 1, 20 im Schnitt, die jeweils einen räumlich strukturierten Oberflächenbereich 2, 21 aufweisen, welcher der anatomischen Form eines Körperteils einer Person nachgebildet ist. Beispielsweise kann es sich um ein Knie-, Ellenbogen- oder Schultergelenk handeln. Um eine flache Schicht 3, 22 aus einem Silikonmaterial herzustellen, wird dieses angemischt und in gießfähiger Form auf eine vorher freiliegende Oberfläche 4 oder (von oben) in einem Hohlraum 23 eingebracht, anschließend getrocknet und dann entformt.

Die flache Schicht 3, 22 weist einen Mehrschichtaufbau auf, was in Fig. 1 mittels eine Schichttrennlinie 5 schematisch gezeigt ist. Hierzu wird das Silikonmaterial mehrfach nacheinander aufgetragen, wobei eine vorangehende Schicht zunächst zumindest teilweise vernetzen / trocknen kann, bevor die nächste Schicht aufgetragen wird.

Als Silikonmaterial wird bei Raumtemperatur additionsvernetzendes Silikon einer Härte Shore A im Bereich von etwa 2 bis etwa 75 verwendet. Solche Silikone weisen im Vergleich zu anderen Materialien, beispielsweise kondensationsvernetzenden Silikonmaterialien, ein verbessertes Schrumpfverhalten auf, dahingehend, dass beim Vernetzen eine geringe Schrumpfung stattfindet, beispielsweise lediglich in einem Bereich von etwa 0,05 bis etwa 0,2%. Die vorgeschlagenen additionsvernetzenden Silikonmaterialien vernetzen bei Raumtemperatur. Bei der Vernetzung des Silikonmaterials können beispielsweise Temperaturen von etwa 23 bis etwa 30 Grad Celsius zur Anwendung kommen. Zum Einstellen einer gewünschten Härte Shore A kann das Silikonmaterial, wie an sich bekannt, unter Zugabe von Beimischungen angemischt werden, beispielsweise mit Zugabe von Härter, Weichmacher und / oder Vernetzern in jeweils gewünschten Mischungsverhältnissen. In einer Ausgestaltung kann vorgesehen sein, dem Silikonmaterial eine Silikon-Farbe beizumischen, so dass farbig gestaltete Schutzeinlagen hergestellt werden können, zum Beispiel entsprechend einer Hautfarbe.

Auf diese Weise ist für eine Person 30 eine flache Schutzeinlage 31 aus dem Silikonmaterial hergestellt, die dann zum Ausbilden einer Schutzvorrichtung für ein Körperteil verwendet werden kann, wie dies in den Fig. 3ff. für unterschiedliche Körperteile der Person 30 gezeigt ist.

Um die flache Schutzeinlage 31 im Bereich des zu schützenden Körperteils zu positionieren und zu halten, ist ein Überzieher 32 vorgesehen, welcher innenseitig eine Aufnahmetasche aufweisen kann, in die die flache Schutzeinlage 31 eingelegt oder eingesteckt wird, um den Überzieher 32 dann über das entsprechende Körperteil zu ziehen. Der Überzieher kann die Form eines beidseitig offenen strumpfähnlichen Überziehers aufweisen, aber auch eine Ausgestaltung als Hüftgurt, Oberkörpershirt oder ein hosenartiger Überzieher können vorgesehen sein.

Aus den Fig. 3ff. ergibt sich, dass in dem Überzieher 32 ein oder mehrere flache Schutzeinlagen 31 vorgesehen sein können, um unterschiedliche Körperteile oder -abschnitte lokal zu schützen.

Die gezeigten Schutzvorrichtungen sind am Körper wenig auftragend angeordnet und können beispielsweise zum Schutz der Person bei Film- oder Fernsehaufnahmen eingesetzt werden, insbesondere in Verbindung mit Actionszenen. Auch im Sportbereich kann die Schutzvorrichtung verwendet werden, wie Eiskunstlauf und Tanz.

## Patentansprüche

1. Vorrichtung zum Schutz eines Körperteils einer Person (30) vor Aufprall und Stoß, mit
- einem Überzieher (32) zum Überziehen über zumindest ein zu schützendes Körperteil und
- einer flachen Schutzeinlage (31), welche mittels des Überziehers (32) im Bereich des zu schützenden Körperteils anordenbar ist und auf einer dem zu schützenden Körperteil zugewandten Seite einen dem zu schützenden Körperteil entsprechend anatomisch geformten Oberflächenabschnitt aufweist;
wobei
- die Schutzeinlage (31) aus einem bei Raumtemperatur additionsvernetzenden Silikonmaterial mit einer Härte Shore A im Bereich von etwa 2 bis etwa 75 ist;
**dadurch gekennzeichnet, dass**
- der anatomisch geformte Oberflächenabschnitt der flachen Schutzeinlage (31) an ein zu schützendes Körperteil frei von der Fußsohle angepasst ist, und
- die flache Schutzeinlage (31) mit einem Schichtaufbau mit mehreren Schichten aus additionsvernetzendem Silikonmaterial gebildet ist, wobei der Schichtaufbau eine innenliegende Schicht mit dem anatomisch geformten Oberflächenabschnitt und eine außenliegende Schicht aufweist, mit der eine äußere Schutzoberfläche der flachen Schutzeinlage (31) gebildet ist.

2. Vorrichtung nach Anspruch 1, **dadurch gekennzeichnet, dass** der Überzieher aus einem elastisch dehnbaren Material ist, derart, dass nach dem Überziehen der Überzieher mit der Schutzeinlage (31) am zu schützenden Körperteil anliegt.

3. Vorrichtung nach Anspruch 1 oder 2, **dadurch gekennzeichnet, dass** die innenliegende Schicht aus additionsvernetzendem Silikonmaterial mit einer ersten Härte Shore A und die außenliegende Schicht aus additionsvernetzendem Silikonmaterial mit einer zweiten Härte Shore A sind, welche größer als die erste Härte Shore A ist.

4. Vorrichtung nach mindestens einem der vorangehenden Ansprüche, **dadurch gekennzeichnet, dass** in dem Schichtaufbau zwischen der innenliegenden und der außenliegenden Schicht mindestens eine Zwischenschicht aus additionsvernetzendem Silikonmaterial angeordnet ist.

5. Vorrichtung nach Anspruch 3 und 4, **dadurch gekennzeichnet, dass** die mindestens eine Zwischenschicht aus additionsvernetzendem Silikonmaterial mit einer dritten Härte Shore A ist, welche größer als die erste Härte Shore A ist.

6. Vorrichtung nach Anspruch 5, **dadurch gekennzeichnet, dass** der Schichtaufbau von der innenliegenden zu der außenliegenden Schicht mit einem Härte Shore A-Gradienten gebildet ist, derart, dass die dritte Härte Shore A kleiner als die zweite Härte Shore A ist.

7. Vorrichtung nach mindestens einem der vorangehenden Ansprüche, **dadurch gekennzeichnet, dass** in dem Schichtaufbau neben der innenliegenden Schicht wenigstens eine weitere Schicht eine zur Ausbildung des anatomisch geformten Oberflächenabschnitts der flachen Schutzeinlage (31) beitragende räumliche Schichtstrukturierung aufweist.

8. Vorrichtung nach mindestens einem der vorangehenden Ansprüche, **dadurch gekennzeichnet, dass** der anatomisch geformte Oberflächenabschnitt der flachen Schutzeinlage (31) an ein zu schützendes Körperteil aus der folgenden Gruppe angepasst ist: Arm, Bein, Gelenk, Schulter, Hüfte, Bauch, Brust und Rücken.

9. Vorrichtung nach mindestens einem der vorangehenden Ansprüche, **dadurch gekennzeichnet, dass** der Überzieher (32) eine Aufnahmetasche aufweist und die flachen Schutzeinlage (31) zumindest teilweise in der Aufnahmetasche angeordnet ist.

10. Flache Schutzeinlage (31) für eine Vorrichtung nach mindestens einem der vorangehenden Ansprüche, wobei die Schutzeinlage (31) einen einem zu schützenden Körperteil entsprechend anatomisch geformten Oberflächenabschnitt auf einer dem zu schützenden Körperteil zuzuwendenden Seite aufweist und aus einem bei Raumtemperatur additionsvernetzenden Silikonmaterial mit einer Härte Shore A im Bereich von etwa 2 bis etwa 75 ist, wobei der anatomisch geformte Oberflächenabschnitt der flachen Schutzeinlage (31) an ein zu schützendes Körperteil frei von der Fußsohle angepasst ist, und wobei die flache Schutzeinlage (31) mit einem Schichtaufbau mit mehreren Schichten aus additionsvernetzendem Silikonmaterial gebildet ist, wobei der Schichtaufbau eine innenliegende Schicht mit dem anatomisch geformten Oberflächenabschnitt und eine außenliegende Schicht aufweist, mit der eine äußere Schutzoberfläche der flachen Schutzeinlage (31) gebildet ist.

11. Verfahren zum Herstellen einer flachen Schutzeinlage (31) für eine Vorrichtung zum Schutz eines Körperteils einer Person vor Aufprall und Stoß nach mindestens einem der vorangehenden Ansprüche, mit
- Bereitstellen einer Form (1; 20) mit einem anatomisch geformten Oberflächenabschnitt (2; 21), welcher einem zu schützenden Körperteil entsprechend oberflächenstrukturiert ist;
- Auftragen eines gießfähigen und bei Raumtemperatur additionsvernetzenden Silikonmaterials mit einer Härte Shore A im Bereich von etwa 2 bis etwa 75 zumindest im Bereich des anatomisch geformten Oberflächenabschnitts (2; 21);
- Trocknen des aufgetragenen Silikonmaterials und
- Entformen des getrockneten Silikonmaterials,
**dadurch gekennzeichnet, dass**
- der anatomisch geformte Oberflächenabschnitt der flachen Schutzeinlage (31) an ein zu schützendes Körperteil frei von der Fußsohle angepasst ist und
- an der Form (1; 20) ein Schichtaufbau mit mehreren Schichten aus additionsvernetzendem Silikonmaterial hergestellt wird, indem gießfähiges Silikonmaterial mehrfach aufgetragen wird, wobei der Schichtaufbau eine innenliegende Schicht mit dem anatomisch geformten Oberflächenabschnitt (2; 21) und eine außenliegende Schicht aufweist, mit der eine äußere Schutzoberfläche der flachen Schutzeinlage (31) gebildet ist.

12. Verfahren nach Anspruch 11, **dadurch gekennzeichnet, dass** das gießfähige Silikonmaterial gemäß einer der folgenden Verfahrensgestaltungen entsprechend aufgetragen wird:
- Auftragen des gießfähigen Silikonmaterials auf einer freiliegenden Oberfläche (4) der Form (1), welche den anatomisch geformten Oberflächenabschnitt (2) umfasst; und
- Einbringen des gießfähigen Silikonmaterials in einem Hohlraum (23) der Form (20), bei dem der anatomisch geformte Oberflächenabschnitt (21) einem Abschnitt einer den Hohlraum (23) umgebenden Wandung bildet.

## Claims

1. Device for protecting a body part of a person (30) from impact and shock, comprising
- a cover (32) for being pulled over at least one body part to be protected and
- a flat protective insert (31) which can be arranged in the region of the body part to be protected by means of the cover (32) and has, on a side facing the body part to be protected, a surface portion which is anatomically shaped in accordance with the body part to be protected;
wherein
- the protective insert (31) is composed of a silicone material which undergoes addition crosslinking at room temperature and has a Shore A hardness in the range from about 2 to about 75;
**characterized in that**
- the anatomically shaped surface portion of the flat protective insert (31) is adapted to a body part to be protected without the sole of the foot, and
- the flat protective insert (31) is formed with a layer structure comprising a plurality of layers of silicone material which undergoes addition crosslinking, wherein the layer structure has an inner layer with the anatomically shaped surface portion and an outer layer with which an outer protective surface of the flat protective insert (31) is formed.

2. Device according to Claim 1, **characterized in that** the cover is composed of an elastically extensible material in such a way that, after being pulled over, the cover bears with the protective insert (31) against the body part to be protected.

3. Device according to Claim 1 or 2, **characterized in that** the inner layer is composed of silicone material which undergoes addition crosslinking and has a first Shore A hardness, and the outer layer is composed of silicone material which undergoes addition crosslinking and has a second Shore A hardness which is greater than the first Shore A hardness.

4. Device according to at least one of the preceding claims, **characterized in that** at least one intermediate layer composed of silicone material which undergoes addition crosslinking is arranged in the layer structure between the inner layer and the outer layer.

5. Device according to Claims 3 and 4, **characterized in that** the at least one intermediate layer is composed of silicone material which undergoes addition crosslinking and has a third Shore A hardness which is greater than the first Shore A hardness.

6. Device according to Claim 5, **characterized in that** the layer structure is formed from the inner layer to the outer layer with a Shore A hardness gradient in such a way that the third Shore A hardness is less than the second Shore A hardness.

7. Device according to at least one of the preceding claims, **characterized in that**, in the layer structure, in addition to the inner layer, at least one further layer has a three-dimensional layer structuring which contributes to the formation of the anatomically shaped surface portion of the flat protective insert (31).

8. Device according to at least one of the preceding claims, **characterized in that** the anatomically shaped surface portion of the flat protective insert (31) is adapted to a body part to be protected from the following group: arm, leg, joint, shoulder, hip, abdomen, chest and back.

9. Device according to at least one of the preceding claims, **characterized in that** the cover (32) has a receiving pocket and the flat protective insert (31) is arranged at least partially in the receiving pocket.

10. Flat protective insert (31) for a device according to at least one of the preceding claims, wherein the protective insert (31) has, on a side facing the body part to be protected, a surface portion which is anatomically shaped in accordance with a body part to be protected and is composed of a silicone material which undergoes addition crosslinking at room temperature and has a Shore A hardness in the range from about 2 to about 75, wherein the anatomically shaped surface portion of the flat protective insert (31) is adapted to a body part to be protected without the sole of the foot, and wherein the flat protective insert (31) is formed with a layer structure comprising a plurality of layers of silicone material which undergoes addition crosslinking, wherein the layer structure has an inner layer with the anatomically shaped surface portion and an outer layer with which an outer protective surface of the flat protective insert (31) is formed.

11. Method for producing a flat protective insert (31) for a device for protecting a body part of a person from impact and shock according to at least one of the preceding claims, comprising
- providing a mould (1; 20) with an anatomically shaped surface portion (2; 21) which is surface-structured in accordance with a body part to be protected;
- applying a pourable silicone material which undergoes addition crosslinking at room temperature and has a Shore A hardness in the range from about 2 to about 75 at least in the region of the anatomically shaped surface portion (2; 21);
- drying the applied silicone material; and
- demolding the dried silicone material,
**characterized in that**
- the anatomically shaped surface portion of the flat protective insert (31) is adapted to a body part to be protected without the sole of the foot, and
- a layer structure comprising a plurality of layers of silicone material which undergoes addition crosslinking is produced on the mould (1; 20) by applying pourable silicone material a plurality of times, wherein the layer structure has an inner layer with the anatomically shaped surface portion (2; 21) and an outer layer with which an outer protective surface of the flat protective insert (31) is formed.

12. Method according to Claim 11, **characterized in that** the pourable silicone material is applied in accordance with one of the following method configurations:
- applying the pourable silicone material to an exposed surface (4) of the mould (1) which comprises the anatomically shaped surface portion (2); and
- introducing the pourable silicone material into a cavity (23) of the mould (20), in which the anatomically shaped surface portion (21) forms a portion of a wall surrounding the cavity (23).

## Revendications

1. Dispositif, destiné à protéger une partie corporelle d'une personne (30) contre les impacts et les collisions, doté
- d'une gaine (32), à enfiler sur au moins une partie corporelle à protéger et
- d'un insert protecteur (31) plat, lequel peut se placer au moyen de la gaine (32) dans la zone de la partie corporelle à protéger et sur un côté qui fait face à la partie corporelle à protéger, comporte une portion de surface de conformation anatomique correspondant avec la partie corporelle à protéger ;
- l'insert protecteur (31) étant en une matière silicone à réticulation additive à température ambiante, d'une dureté Shore A de l'ordre d'environ 2 à environ 75 ;
**caractérisé en ce que**
- la portion de surface de conformation anatomique de l'insert protecteur (31) plat est adaptée à une partie corporelle à protéger, exempte de la plante de pied et
- l'insert protecteur (31) plat est constitué d'une structure stratifiée avec plusieurs couches de matière silicone à réticulation additive, la structure stratifiée comportant une couche intérieure avec la portion de surface de conformation anatomique et une couche extérieure, par laquelle est constituée une surface protectrice extérieure de l'insert protecteur (31) plat.

2. Dispositif selon la revendication 1, **caractérisé en ce que** la gaine est en une matière élastiquement extensible, de telle sorte, qu'après avoir été enfilée, la gaine s'appuie par l'insert protecteur (31) sur la partie corporelle à protéger.

3. Dispositif selon la revendication 1 ou 2, **caractérisé en ce que** la couche intérieure est en une matière silicone à réticulation additive, d'une première dureté Shore A et la couche extérieure est en une matière silicone à réticulation additive d'une deuxième dureté Shore A, laquelle est supérieure à la première dureté Shore A.

4. Dispositif selon au moins l'une quelconque des revendications précédentes, **caractérisé en ce que** dans la structure stratifiée, au moins une couche intermédiaire en une matière silicone à réticulation additive est placée entre la couche intérieure et la couche extérieure.

5. Dispositif selon la revendication 3 et 4, **caractérisé en ce que** l'au moins une couche intermédiaire en une matière silicone à réticulation additive fait preuve d'une troisième dureté Shore A, laquelle est supérieure à la première dureté Shore A.

6. Dispositif selon la revendication 5, **caractérisé en ce que** la structure stratifiée est constituée, de la couche intérieure vers la couche extérieure avec un gradient de dureté A, de telle sorte que la troisième dureté Shore A soit inférieure à la deuxième dureté Shore A.

7. Dispositif selon au moins l'une quelconque des revendications précédentes, **caractérisé en ce que** dans la structure stratifiée, à côté de la couche intérieure, au moins une couche supplémentaire comporte une structuration spatiale stratifiée, contribuant à créer la portion de surface de conformation anatomique de l'insert protecteur (31) plat.

8. Dispositif selon au moins l'une quelconque des revendications précédentes, **caractérisé en ce que** la portion de surface de conformation anatomique de l'insert protecteur (31) plat est adaptée à une partie corporelle à protéger du groupe suivant : bras, jambe, articulation, épaule, hanche, abdomen, poitrine et dos.

9. Dispositif selon au moins l'une quelconque des revendications précédentes, **caractérisé en ce que** la gaine (32) comporte une poche de logement et l'insert protecteur (31) plat est placé au moins en partie dans la poche de logement.

10. Insert protecteur (31) plat, destiné à un dispositif selon au moins l'une quelconque des revendications précédentes, sur un côté qui doit faire face à la partie corporelle à protéger, l'insert protecteur (31) comportant une portion de surface de conformation anatomique, correspondant à la partie corporelle à protéger et étant en une matière silicone à réticulation additive à température ambiante, d'une dureté Shore A de l'ordre d'environ 2 à environ 75, la portion de surface de conformation anatomique de l'insert protecteur (31) plat étant adaptée à une partie corporelle à protéger, exempte de la plante du pied et l'insert protecteur (31) plat étant constitué avec une structure stratifiée à plusieurs couche en une matière silicone à réticulation additive, la structure stratifiée comportant une couche intérieure avec la portion de surface de conformation anatomique et une couche extérieure, par laquelle est constituée une surface protectrice extérieure de l'insert protecteur (31) plat.

11. Procédé de fabrication d'un insert protecteur (31) plat pour un dispositif destiné à protéger une partie corporelle d'une personne contre les impacts et les collisions selon au moins l'une quelconque des revendications précédentes, consistant à
- mettre à disposition un moule (1 ; 20) doté d'une portion de surface (2 ; 21) de conformation anatomique, laquelle est structurée en correspondance avec une partie corporelle à protéger ;
- appliquer une matière silicone versable et à réticulation additive à température ambiante, d'une dureté Shore A de l'ordre d'environ 2 à environ 75, au moins dans la zone de la portion de surface (2 ; 21) de conformation anatomique ;
- faire sécher la matière silicone appliquée et
- démouler la matière silicone séchée,
**caractérisé en ce que**
- la portion de surface de conformation anatomique de l'insert protecteur (31) plat est adaptée à une partie corporelle à protéger exempte de la plante de pied et
- sur le moule (1 ; 20), l'on fabrique une structure stratifiée avec plusieurs couches en matière silicone à réticulation additive, **en ce que** l'on applique plusieurs fois une matière silicone versable, la structure stratifiée comportant une couche intérieure avec la portion de surface (2 ; 21) de conformation anatomique et une couche extérieure, par laquelle est constituée une couche protectrice extérieure de l'insert protecteur (31) plat.

12. Procédé selon la revendication 11, **caractérisé en ce que** l'on applique la matière silicone versable en fonction de l'une des conceptions de procédé suivantes consistant à:
- appliquer la matière silicone sur une surface (4) libre du moule (1), laquelle comprend la portion de surface (2) de conformation anatomique; et
- introduire la matière silicone versable dans une cavité (23) du moule (20), pour laquelle la portion de surface (21) de conformation anatomique constitue une portion d'une paroi entourant la cavité (23).
